# EUROPÄISCHE PATENTSCHRIFT

(11) **EP 2 226 514 B1**
(45) Veröffentlichungstag und Bekanntmachung des Hinweises auf die Patenterteilung: **21.12.2011**
(21) Anmeldenummer: 09003286.3
(22) Anmeldetag: 06.03.2009
(51) Int. Cl.: F15B 15/28

(54) **Vorrichtung zur Messung der axialen Position einer Kolbenstange bezüglich eines Zylindergehäuses**
Device for measuring the axial position of a piston rod relatively to a cylinder housing
Dispositif de mesure de la position axiale d'une tige de piston par rapport à un boîtier de cylindre

(43) Veröffentlichungstag der Anmeldung: 08.09.2010
(73) Patentinhaber: SICK STEGMANN GmbH, 78166 Donaueschingen (DE)
(72) Erfinder: Siraky, Josef, 78166 Donaueschingen (DE)
(74) Vertreter: Patentanwälte Westphal, Mussgnug & Partner

(56) Entgegenhaltungen:
- EP-A- 0 108 949
- EP-B- 1 721 087
- DE-A1- 10 010 042
- DE-A1- 19 801 091
- US-A- 5 461 311

## Beschreibung

Die Erfindung betrifft eine Vorrichtung zur Messung der axialen Position einer Kolbenstange bezüglich eines Zylindergehäuses eines fluiddruckbetätigten Zylinder-Kolben-Aggregats gemäß dem Oberbegriff des Patentanspruchs 1.

Für viele Anwendungen von fluiddruckbetätigten Zylinder-Kolben-Aggregaten, d. h. von pneumatischen oder hydraulischen Aggregaten, ist es erforderlich, die Position der Kolbenstange bezüglich des in der Regel fest montierten Zylindergehäuses zu messen. Die Ermittlung der Position der Kolbenstange und gegebenenfalls von dieser Position abgeleiteter Größen, wie Geschwindigkeit und Beschleunigung, sind beispielsweise erforderlich, wenn solche Aggregate als Servo- oder Stellantrieb in der Automatisierung eingesetzt werden.

Zur Messung der Position der Kolbenzange ist es bekannt, die Kolbenstange mit einer axial verlaufenden Maßverkörperung auszubilden, die durch eine an dem Zylindergehäuse angeordnete Sensoreinrichtung abgetastet wird. Aus der DE 100 20 764 A1 und der DE 196 48 335 C2 ist es hierzu bekannt, eine permanentmagnetische Maßverkörperung in den Mantel der Kolbenstange oder in das Innere der rohrförmigen Kolbenstange einzusetzen. Das Einsetzen einer solchen permanentmagnetischen Maßverkörperung ist aufwendig. Da die Maßverkörperung als in Axialrichtung verlaufender Streifen ausgebildet ist, muss die Kolbenstange gegen Rotation gesichert geführt werden.

Aus der DE 198 01 091 A1 ist eine Vorrichtung zur Messung der axialen Position einer Kolbenstange bezüglich eines Zylindergehäuses eines fluiddruckbetätigten Zylinder-Kolben-Aggregats bekannt. In die Mantelfläche der Kolbenstange ist eine axial verlaufende streifenförmige Maßverkörperung eingearbeitet, die aus radial über die Mantelfläche überstehenden Erhebungen oder in diese Mantelfläche eintauchenden Vertiefungen besteht. Zwei in axialer Richtung beabstandete magnetische Sensoren tasten diese Maßverkörperung ab. Um die Kolbenstange in dem Zylindergehäuse verschiebbar und abgedichtet zu führen, wird die Maßverkörperung mit einer Chrombeschichtung überzogen. Das Einarbeiten der Maßverkörperung in die Kolbenstange ist aufwendig. Ein weiterer erhöhter Herstellungsaufwand ergibt sich daraus, dass die Maßverkörperung mit einer Chrombesichtung versehen werden muss, worauf die Mantelfläche der Kolbenstange nochmals für eine abgedichtete Führung in dem Zylindergehäuse abgedreht werden muss. Die streifenförmige Maßverkörperung macht auch hier eine verdrehsichere Führung der Kolbenstange notwendig. Die Maßverkörperung wird inkremental abgetastet, so dass bei Beginn der Bewegung der Kolbenstange jeweils zunächst eine Referenzposition angefahren werden muss.

Als weiterer Stand der Technik wird die EP 1 721 087 B1 genannt.

Der Erfindung liegt die Aufgabe zu Grunde, eine Vorrichtung zur Messung der axialen Position einer Kolbenstange bezüglich eines Zylindergehäuses zu schaffen, die einen robusten und in der Herstellung einfachen Aufbau aufweist und einen vielseitigen Einsatz ermöglicht.

Diese Aufgabe wird erfindungsgemäß gelöst durch eine Vorrichtung mit den Merkmalen des Patentanspruchs 1.

Vorteilhafte Ausführungen der Erfindung sind in den Unteransprüchen angegeben.

Bei der erfindungsgemäßen Vorrichtung wird die Kolbenstange mit einer Maßverkörperung ausgebildet, die aus die Kolbenstangen horizontal umschließenden Ringstrukturen gebildet ist, z.B. aus Erhebungen oder Vertiefungen. Da diese Ringstrukturen die Kolbenstange konzentrisch umschließen, kann die Kolbenstange mit diesen Ringstrukturen in einfacher Weise hergestellt werden, insbesondere z.B. durch Drehen oder Schleifen. Auf Grund der rotationssymmetrischen Ausbildung der Ringstrukturen kann die Maßverkörperung in jeder Rotationsstellung der Kolbenstange abgetastet werden, so dass eine unverdrehbare Führung der Kolbenstange nicht notwendig ist und das Aggregat vielseitiger eingesetzt werden kann. Damit die Kolbenstange abgedichtet axial verschiebbar geführt werden kann, wird auf die Kolbenstange koaxial ein Rohr als Abdeckung der Maßverkörperung aufgeschoben. Das Rohr besteht aus einem verschleißfesten Material, um den Reibungsverschleiß bei der axialen Bewegung minimal zu halten. Das Rohr ist radial am Außenumfang der Ringstrukturen abgestützt. Das Rohr muss daher keine radialen Kräfte aufnehmen und kann somit dünnwandig ausgebildet sein. Die Herstellung des Rohres ist einfach und das Aufschieben des Rohres auf die Kolbenstange stellt einen einfachen Montagevorgang dar. Die Ringstrukturen bilden eine absolut codierte Maßverkörperung der Position, so dass die Position der Kolbenstange auch beim Start nach einer Betriebsunterbrechung sofort zur Verfügung steht.

Erfindungsgemäß wird die Maßverkörperung der Kolbenstange durch äquidistante Maß-Ringstrukturen in periodisch aufeinanderfolgende Teilabschnitte unterteilt. Jeder dieser Teilabschnitte wird durch die Sensoreinrichtung absolut abgetastet, so dass die Kolbenposition innerhalb des jeweiligen Teilabschnittes absolut ermittelt werden kann. Innerhalb jedes Teilabschnittes ist weiter eine Zuordnungs-Ringstruktur angeordnet. Die axiale Lage dieser Zuordnungs-Ringstruktur innerhalb des jeweiligen Teilabschnittes ist für jeden Teilabschnitt verschieden. Die axiale Lage der Zuordnungs-Ringstruktur innerhalb des jeweiligen Teilabschnittes ist somit ein eindeutiges Kennzeichen des jeweiligen Teilabschnittes und kann dessen Position innerhalb der gesamten axialen Maßverkörperung eindeutig definieren. Aus dieser eindeutigen Zuordnung des Teilabschnittes und aus der absoluten Positionsmessung innerhalb des Teilabschnittes kann somit eine absolute Positionsmessung über den gesamten Hubweg der Kolbenstange erhalten werden. Die Genauigkeit der Positionsbestimmung hängt dabei nur von der Genauigkeit der Absolutmessung innerhalb der Teilabschnitte ab, während die Gesamtlänge des messbaren Hubweges hiervon unabhängig durch die Anzahl der Teilabschnitte gewählt werden kann.

Die Sensoreinrichtung weist mehrere Sensoren auf, die in einer achsparallel zur Kolbenstange verlaufenden Linie angeordnet sind. Ist die Maßverkörperung in Teilabschnitte unterteilt, so hat die Sensoreinrichtung eine axiale Länge (d.h. axialer Abstand der äußersten Sensoren), die mindestens gleich der axialen Länge der Teilabschnitte ist. Dadurch kann die Sensoreinrichtung jeweils die den aktuellen Teilabschnitt bildenden Maß-Ringstrukturen erfassen, um die Position der Kolbenstange innerhalb dieses Teilabschnittes zu interpolieren. Ebenso ist dadurch gewährleistet, dass die Lage der Zuordnungs-Ringstruktur innerhalb der Maß-Ringstrukturen erfasst werden kann.

Die Sensoren können in an sich bekannter Weise ausgebildet sein. Es können insbesondere magnetoresistive Sensoren, induktive Sensoren oder Wirbelstromsensoren verwendet werden. Das Magnetfeld dieser Sensoren wird durch die Ringstrukturen der Kolbenstange und deren axiale Lage relativ zu den jeweiligen Sensoren beeinflusst. Dementsprechend liefern die einzelnen Sensoren der Sensoreinrichtung unterschiedliche Signale, deren Amplitude von der jeweils unterschiedlichen axialen Position der Ringstruktur bezüglich dieses Sensors abhängt. Aus dem Verhältnis der Signalamplituden der verschiedenen Sensoren der Sensoreinrichtung lässt sich die Position der Ringstrukturen bezüglich der Sensoreinrichtung in einer nachgeschalteten Auswertung ermitteln. Um das Magnetfeld für diese Sensoren durch die Ringstrukturen der Kolbenstange zu beeinflussen, besteht die Kolbenstange mit den Ringstrukturen aus einem weichmagnetischen Werkstoff, z. B. aus einer geeigneten Eisenlegierung. Damit das über die Kolbenstange geschobene Rohr das Magnetfeld nicht abschirmt, besteht dieses Rohr aus einem "magnetisch durchsichtigen" Werkstoff, d. h. aus einem diamagnetischen oder paramagnetischen Werkstoff. Dies kann beispielsweise ein Kunststoff sein. Um die nötige Verschleißfestigkeit zu gewährleisten, wird ein metallischer Werkstoff bevorzugt, dies kann insbesondere ein nichtmagnetischer Stahl, z. B. ein austenitischer Stahl sein.

Es ist auch möglich, die Maßverkörperung der Kolbenstange durch eine Sensoreinrichtung mit Ultraschall-Sensoren abzutasten. Um die durch das aufgeschobene Rohr abgedeckte Maßverkörperung ultraschallsichtbar zu machen, ist es hierbei erforderlich, dass die Werkstoffe der Kolbenstange und des aufgeschobenen Rohres einen unterschiedlichen Schallwellenwiderstand aufweisen, so dass eine Reflexion der Schallwellen an der Oberfläche der Kolbenstange mit den Ringstrukturen auftritt und durch das aufgeschobene Rohr messbar ist.

Im Folgenden wird die Erfindung anhand eines in der Zeichnung dargestellten schematischen Ausführungsbeispiels näher erläutert. Es zeigen
- Fig. 1: im Axialschnitt schematisch ein Zylinder-Kolben- Aggregat mit einer Vorrichtung zur Messung der axia- len Position der Kolbenstange und
- Fig. 2: die absolute Codierung der Kolbenstange.

Ein hydraulisches oder pneumatisches Zylinder-Kolben-Aggregat weist ein Zylindergehäuse 10 auf. In dem Zylinderraum des Zylindergehäuses 10 ist ein Kolben 12 axial verschiebbar gelagert und mittels eines Dichtungsringes 14 gegen die Zylinderwand abgedichtet. Über Anschlüsse 16 können die Zylinderräume beiderseits des Kolbens 12 mit Fluiddruck beaufschlagt werden. Der Kolben 12 ist mit einer koaxial angeordneten Kolbenstange 18 verbunden, die axial geführt aus dem Zylindergehäuse 10 austritt, wobei ein Dichtungsring 20 die Kolbenstange 18 an ihrem Außenumfang abdichtet. Der Zylinderraum, der Kolben 12 und die Kolbenstange 18 weisen einen koaxialen kreisförmigen Querschnitt auf, so dass die Kolbenstange 12 um ihre Achse drehbar ist.

Die Kolbenstange 18 weist an ihrem Außenumfang Ringstrukturen auf, die die Kolbenstange 18 konzentrisch umschließen und im dargestellten Ausführungsbeispiel durch in die Mantelfläche eingestochen gedrehte Rillen 22 und 24 gebildet sind. Axial auf die Kolbenstange 18 ist ein Rohr 26 aufgeschoben, welches radial dicht am Außenumfang der Kolbenstange 18 anliegt. Das Rohr 26 bildet somit die Außenumfangsfläche der Kolbenstange 18, an welcher der Dichtungsring 20 anliegt und mit welcher die Kolbenstange 18 in dem Zylindergehäuse 10 axial verschiebbar geführt ist.

An dem Ende des Zylindergehäuses 10, an welchem die Kolbenstange 18 austritt, ist an dem Zylindergehäuse 10 eine Sensoreinrichtung 28 angeordnet, die an den Außenumfang des Rohres 26 mit geringem Abstand angrenzt und die Kolbenstange 18 mit den Ringstrukturen abtastet.

Die Sensoreinrichtung 28 besteht aus mehreren Sensoren, die in einer zur Achse der Kolbenstange 18 parallelen Linie aufeinander folgend in einer Reihe angeordnet sind. Die Sensoren der Sensoreinrichtung 28 können in unterschiedlicher, an sich bekannter Weise ausgebildet sein.

Die Sensoren der Sensoreinrichtung können magnetoresistive Sensoren sein. Das zur Kolbenstange 18 achsparallele Magnetfeld dieser Sensoren hängt von dem Magnetfluss in der Oberfläche der Kolbenstange 18 ab, so dass sich ein hoher Magnetfluss und damit eine große Signalamplitude der Sensoren ergibt, wenn sich ein Bereich zwischen den vertieften Rillen 22 und 24 in einer axialen Position an dem jeweiligen Sensor befindet. Die vertieften Rillen 22 und 24 unterbrechen dagegen den magnetischen Fluss in der Oberfläche der Kolbenstange 18, so dass sich die Signalamplitude des jeweiligen Sensors verringert, wenn sich eine der Rillen 22 und 24 axial im Bereich des jeweiligen Sensors befindet. Um das Magnetfeld in der Oberfläche der Kolbenstange 18 zu leiten, besteht die Kolbenstange 18 zumindest in ihrem Außenumfangsbereich aus einem weichmagnetischen Werkstoff. Damit der Magnetfluss nicht durch das aufgeschobene Rohr 26 abgeschirmt wird, besteht dieses aus einem "magnetisch durchsichtigen" Werkstoff, d. h. aus einem diamagnetischen oder paramagnetischen Werkstoff. Im Hinblick auf die Abriebsfestigkeit und diese magnetischen Eigenschaften besteht das aufgeschobene Rohr 26 vorzugsweise aus einem unmagnetischen Edelstahl z. B. aus einer austenitischen Stahllegierung.

In einer anderen Ausführung sind die Sensoren der Sensoreinrichtung 28 induktive Sensoren, die nach dem Prinzip eines Transformators arbeiten. Das magnetische Wechselfeld dieser Sensoren wird dabei über die Mantelbereiche der Kolbenstange 18 zwischen den Rillen 22 und 24 magnetisch kurzgeschlossen, so dass sich auch hier eine große Signalamplitude ergibt, wenn sich die Kolbenstange 18 mit einem axialen Bereich zwischen den Rillen 22 und 24 in der Position des jeweiligen Sensors befindet, während die Rillen 22 und 24 zu einer Verringerung des Sensorsignals führen. Auch in dieser Ausführung ist die Kolbenstange 18 aus einem weichmagnetischen Werkstoff und das Rohr 26 aus einem magnetisch durchsichtigen Werkstoff gefertigt.

Weiter können die Sensoren der Sensoreinrichtung 28 Wirbelstrom-Sensoren sein, bei welchen ein magnetisches Wechselfeld der Sensoren in der äußeren Mantelschicht der Kolbenstange 18 Wirbelströme erzeugt, wenn sich die axialen Bereiche der Kolbenstange 18 zwischen den Rillen 22 und 24 in der axialen Position des jeweiligen Sensors befinden. Die vertieften Rillen 22 und 24 unterbrechen das Magnetfeld und damit die Entstehung von Wirbelströmen. In dieser Ausführung muss die Kolbenstange 18 zumindest in ihrer äußeren Mantelschicht eine gute elektrische Leitfähigkeit aufweisen. Das aufgeschobene Rohr 26 muss auch in dieser Ausführung aus einem magnetisch durchsichtigen Werkstoff bestehen, der das magnetische Wechselfeld der Sensoren nicht abschirmt.

Schließlich können die Sensoren der Sensoreinrichtung 28 auch Ultraschall-Sensoren sein. In dieser Ausführung wird die Manteloberfläche der Kolbenstange 18 durch die Sensoreinrichtung 28 mit Ultraschall abgetastet, um die Ringstrukturen in ihrer axialen Lage zu ermitteln. Um die durch das aufgeschobene Rohr 26 abgedeckte Mantelfläche der Kolbenstange 18 mittels der Ultraschall-Sensoren abtasten zu können, muss der Werkstoff des aufgeschobenen Rohres 26 eine gute Ultraschall-Durchlässigkeit aufweisen, während der Werkstoff der Kolbenstange 18 den Ultraschall reflektieren muss.

Figur 2 zeigt in einem Ausführungsbeispiel die Codierung der Kolbenstange 18 durch die Rillen 22 und 24 zur absoluten Ermittlung der Position der Kolbenstange 18 in Bezug auf die am Zylindergehäuse 10 angeordnete Sensoreinrichtung 28.

Die Kolbenstange 18 weist an ihrem Außenumfang durch konzentrische eingedrehte Rillen gebildete Ringstrukturen auf. Dabei sind Rillen 22 vorgesehen, die äquidistant auf der gesamten axialen Länge des zu messenden Hubweges der Kolbenstange 18 angeordnet sind und Maß-Ringstrukturen jeweils konstanter Länge a begrenzen. Damit definieren die durch die Rillen 22 gebildeten Maß-Ringstrukturen jeweils in axialer Richtung periodisch aneinander anschließende Teilabschnitte a₁, a₂......aₙ.

Innerhalb jedes dieser Teilabschnitte a₁, a₂ ... aₙ befindet sich eine durch eine Rille 24 gebildete Zuordnungs-Ringstruktur. Die axiale Lage dieser Zuordnungs-Ringstruktur innerhalb des jeweiligen Teilabschnittes a₁, a₂...aₙ unterscheidet sich für jeden Teilabschnitt a₁, a₂ ... aₙ von allen anderen Teilabschnitten. Die jeweilige axiale Lage der Zuordnungs-Ringstruktur innerhalb des zugehörigen Teilabschnittes a₁, a₂ ... aₙ stellt somit eine eindeutige Identifizierung des jeweiligen Teilabschnittes dar.

In dem in Figur 2 gezeigten Beispiel verschiebt sich die axiale Lage der Rille 24 der Zuordnungs-Ringstruktur innerhalb des jeweiligen Teilabschnittes jeweils um eine axiale Distanz d von einem Teilabschnitt zu dem nachfolgenden Teilabschnitt. In Figur 2 ist dies für einen axialen Ausschnitt der Kolbenstange 18 gezeigt. In dem 9. Teilabschnitt a₉ ist die Rille 24 der Zuordnungs-Ringstruktur um die Distanz 9d axial gegenüber dem durch die Rille 22 gebildeten Ende des Teilabschnittes a₉ verschoben. In dem folgenden Teilabschnitt a₁₀ ist die Rille 24 um die axiale Distanz 10d gegen das durch die Rille 22 bestimmte Ende dieses Teilabschnittes a₁₀ verschoben usw.

Die Sensoreinrichtung 28 ermittelt die axiale Position der durch die Rillen 22 begrenzten Maß-Ringstrukturen, wobei durch die in einer Linie angeordneten Sensoren der Sensoreinrichtung 28 die axiale Position der Kolbenstange 18 innerhalb des jeweiligen Teilabschnittes aₙ absolut bestimmt werden kann. Weiter wird durch die Sensoreinrichtung 28 die axiale Lage der durch die Rille 24 gebildeten Zuordnungs-Ringstruktur innerhalb des jeweiligen Teilabschnittes aₙ ermittelt, so dass die Zuordnung des absoluten Positionswertes innerhalb des Teilabschnittes aₙ dem jeweiligen Teilabschnitt eindeutig zugeordnet werden kann. In einer der Sensoreinrichtung nachgeschalteten Auswertung werden die mittels der Zuordnungs-Ringstruktur erhaltene Identifizierung des Teilabschnittes aₙ mit der innerhalb dieses Teilabschnittes aₙ absolut ermittelten Position zu einer absoluten Positionsbestimmung über die gesamte Länge der Kolbenstange 18 zusammengefügt.

Der konstante Abstand der Rillen 22 und damit die axiale Länge der Teilabschnitte wird entsprechend der geforderten Auflösung der axialen Positionsmessung und der Ausbildung der Sensoreinrichtung 28 gewählt. Diese axiale Länge a der Teilabschnitte kann beispielsweise in der Größenordnung von 50 mm liegen.

### Bezugszeichenliste

- 10: Zylindergehäuse
- 12: Kolben
- 14: Dichtungsring
- 16: Anschlüsse
- 18: Kolbenstange
- 20: Dichtungsring
- 22: Rillen der Maß-Ringstrukturen
- 24: Rillen der Zuordnungs-Ringstrukturen
- 26: Rohr
- 28: Sensoreinrichtung

## Patentansprüche

1. Fluiddruckbetätigtes Zylinder-Kolben-Aggregat mit einem Zylindergehäuse (10) und einer Kolbenstange (18), mit in der Mantelfläche der Kolbenstange (18) ausgebildeten Strukturen von Erhebungen oder Vertiefungen, die eine αxial verlaufende Maßverkörperung bilden, mit einer an dem Zylindergehäuse (10) angeordneten Sensoreinrichtung (28), die die Struktur mit in Axialrichtung beabstandeten Sensoren zur Positionsbestimmung berührungslos abtastet, und mit einer verschleißfesten Abdeckung der Struktur zur Führung in dem Zylindergehäuse (10), wobei die Strukturen die Kolbenstange (18) konzentrisch umschließende Ringstrukturen sind, wobei die Abdeckung ein koaxial auf die Kolbenstange (19) aufgeschobenes Rohr (26) ist und wobei die Ringstrukturen eine absolut codierte Maßverkörperung bilden,
**dadurch gekennzeichnet, dass** in axialer Richtung der Kolbenstange (18) äquidistant angeordnete Maß-Ringstrukturen die Maßverkörperung in jeweils periodisch aufeinanderfolgende absolut abgetastete Teilabschnitte (aₙ) unterteilen und dass in jedem Teilabschnitt (aₙ) jeweils eine Zuordnungs-Ringstruktur angeordnet ist, wobei die axiale Lage der Zuordnungs-Ringstruktur innerhalb eines Teilabschnittes (aₙ) von der axialen Lage der Zuordnungs-Ringstruktur in jedem anderen Teilabschnitt verschieden ist und zur eindeutigen Zuordnung des jeweiligen Teilabschnittes (aₙ) dient.

2. Zylinder-Kolben-Aggregat nach Anspruch 1,
**dadurch gekennzeichnet, dass** die Sensoreinrichtung (28) in axialer Richtung mindestens die Länge eines Teilabschnittes (aₙ) aufweist.

3. Zylinder-Kolben-Aggregat nach Anspruch 2,
**dadurch gekennzeichnet, dass** die Sensoreinrichtung (28) mehrere in axialer Richtung aufeinanderfolgende Sensoren aufweist, deren Signale von ihrem jeweiligen Abstand von den Ringstrukturen abhängen, dass die Signale einerseits zur absoluten Bestimmung der Position der Kolbenstange (18) innerhalb eines Teilabschnittes (aₙ) und andererseits zur Ermittlung der Position der Zuordnungs-Ringstruktur innerhalb dieses Teilabschnittes (aₙ) ausgewertet werden und dass aus beiden Werten die absolute Position der Kolbenstange (18) gebildet wird.

4. Zylinder-Kolben-Aggregat nach einem der vorhergehenden Ansprüche,
**dadurch gekennzeichnet, dass** die Ringstrukturen durch in die Mantelfläche der Kolbenstange (18) eingearbeitete Rillen (22, 24) gebildet sind.

5. Zylinder-Kolben-Aggregat nach Anspruch 4,
**dadurch gekennzeichnet, dass** die Maß-Ringstrukturen durch Rillen (22) begrenzt sind und die Zuordnungs-Ringstrukturen durch Rillen (24) gebildet sind.

6. Zylinder-Kolben-Aggregat nach Anspruch 4,
**dadurch gekennzeichnet, dass** das Rohr (26) radial dicht an dem Umfang der Kolbenstange (18) anliegt.

7. Zylinder-Kolben-Aggregat nach einem der Ansprüche 1 bis 6,
**dadurch gekennzeichnet, dass** die Kolbenstange (18) aus einem weichmagnetischen Werkstoff und das Rohr (26) aus einem magnetisch durchsichtigen Werkstoff besteht.

8. Zylinder-Kolben-Aggregat nach Anspruch 7,
**dadurch gekennzeichnet, dass** das Rohr (26) aus einem nichtmagnetischen Edelstahl, insbesondere einem austenitischen Stahl besteht.

9. Zylinder-Kolben-Aggregat nach Anspruch 7 oder 8,
**dadurch gekennzeichnet, dass** die Sensoreinrichtung (28) magnetoresistive Sensoren, induktive Sensoren oder Wirbelstrom-Sensoren aufweist.

10. Zylinder-Kolben-Aggregat nach einem der Ansprüche 1 bis 6,
**dadurch gekennzeichnet, dass** die Sensoreinrichtung (28) Ultraschall-Sensoren aufweist und dass die Kolbenstange (18) aus einem ultraschallreflektierenden Werkstoff und das Rohr (26) aus einem ultraschalldurchlässigen Werkstoff besteht.

## Claims

1. Cylinder/piston unit actuated by fluid pressure, with a cylinder housing (10) and a piston rod (18), with structures constituting elevations or depressions which are formed in the outer surface of the piston rod (18) and form an axially extending material measure, with a sensor device (28) which is disposed on the cylinder housing (10) and scans the structure without contact using sensors spaced apart in the axial direction for determining the position, and with a wear-resistant cover for the structure for the purpose of guiding it in the cylinder housing (10), wherein the structures are annular structures which surround the piston rod (18) concentrically, wherein the cover is a tube (26) fitted coaxially onto the piston rod (19), and wherein the annular structures form an absolutely coded material measure, **characterised in that** annular measuring structures disposed equidistantly in the axial direction of the piston rod (18) divide the material measure into segments (aₙ) which are absolutely scanned and follow one another periodically, and an annular assigning structure is disposed within each segment (aₙ), wherein the axial position of the annular assigning structure within one segment (aₙ) is different from the axial position of the annular assigning structure in any other segment and serves to unambiguously assign the given segment (aₙ).

2. Cylinder/piston unit as claimed in Claim 1, **characterised in that** in the axial direction the sensor device (28) has a length that is at least equal to the length of one segment (aₙ).

3. Cylinder/piston unit as claimed in Claim 2, **characterised in that** the sensor device (28) has a plurality of sensors which succeed one another in the axial direction and of which the signals are dependent upon their respective distance from the annular structures, that the signals are evaluated on the one hand for absolute determination of the position of the piston rod (18) within a segment (aₙ) and on the other hand for ascertaining the position of the annular assigning structure within this segment (aₙ), and that the absolute position of the piston rod (18) is formed from these two values.

4. Cylinder/piston unit as claimed in any one of the preceding claims, **characterised in that** the annular structures are formed by grooves (22, 24) machined into the outer surface of the piston rod (18).

5. Cylinder/piston unit as claimed in Claim 4, **characterised in that** the annular measuring structures are delimited by grooves (22) and the annular assigning structures are formed by grooves (24).

6. Cylinder/piston unit as claimed in Claim 4, **characterised in that** the tube (26) rests against the circumference of the piston rod (18) so as to be sealed radially.

7. Cylinder/piston unit as claimed in any one of Claims 1 to 6, **characterised in that** the piston rod (18) is made from a soft magnetic material and the tube (26) is made from a magnetically transparent material.

8. Cylinder/piston unit as claimed in Claim 7, **characterised in that** the tube (26) is made from a non-magnetic high-grade steel, particularly an austenitic steel.

9. Cylinder/piston unit as claimed in Claim 7 or Claim 8, **characterised in that** the sensor device (28) has magnetoresistive sensors, inductive sensors, or eddy current sensors.

10. Cylinder/piston unit as claimed in any one of Claims 1 to 6, **characterised in that** the sensor device (28) has ultrasound sensors, and that the piston rod (18) is made from a material which reflects ultrasound, and the tube (26) is made from a material which is permeable to ultrasound.

## Revendications

1. Unité cylindre-piston commandée par du fluide sous pression comportant :
- un corps de cylindre (10) et une tige de piston (18),
- des structures de bossages et de cavités réalisées dans la surface enveloppe de la tige de piston (18) et qui constituent la matérialisation axiale d'une mesure,
- une installation de capteurs (28) sur le corps (10) du cylindre qui détecte la structure avec des capteurs écartés dans la direction axiale pour déterminer la position sans contact, et
- un revêtement de la structure, résistant à l'usure pour le guidage dans le corps de cylindre (10),
* les structures de la tige de piston (18) étant des structures annulaires enveloppantes, concentriques,
* le revêtement étant un tube (26) emmanché coaxialement sur la tige de piston (19), et
* les structures annulaires constituent une matérialisation de mesure en codage absolu,
unité **caractérisée en ce que**
- dans la direction axiale de la tige de piston (18), les structures annulaires de mesure, équidistantes, subdivisent la matérialisation de la mesure en des segments partiels (aₙ), détectés de manière absolue, et se suivant périodiquement, et
- dans chaque segment partiel (aₙ), il y a chaque fois une structure annulaire d'association,
* la position axiale de la structure annulaire d'association, étant différente à l'intérieur d'un segment partiel (aₙ) de la position axiale de la structure annulaire associée dans chaque autre segment partiel et permet d'associer de manière non équivoque le segment partiel respectif (aₙ).

2. Unité cylindre-piston selon la revendication 1,
**caractérisée en ce que**
l'installation de capteurs (28) a au moins la longueur d'un segment partiel (aₙ) dans la direction axiale.

3. Unité cylindre-piston selon la revendication 2,
**caractérisée en ce que**
l'installation de capteurs (28) comporte plusieurs capteurs successifs dans la direction axiale, dont les signaux dépendent de leur distance par rapport aux structures annulaires,
- les signaux sont exploités pour déterminer d'une part la position absolue de la tige de piston (18) dans un segment partiel (aₙ) et d'autre part la position de la structure annulaire associée dans ce segment partiel (aₙ), et
- à partir des deux valeurs, on forme la position absolue de la tige de piston (18).

4. Unité cylindre-piston selon l'une des revendications précédentes,
**caractérisée en ce que**
les structures annulaires sont formées par des rainures (22, 24) usinées dans la surface enveloppe de la tige de piston (18).

5. Unité cylindre-piston selon la revendication 4,
**caractérisée en ce que**
les structures annulaires de mesure sont limitées par des rainures (22) et les structures annulaires d'association, sont formées par des rainures (24).

6. Unité cylindre-piston selon la revendication 4,
**caractérisée en ce que**
le tube (26) s'applique radialement de manière étanche contre la périphérie de la tige de piston (18).

7. Unité cylindre-piston selon l'une des revendications 1 à 6,
**caractérisée en ce que**
la tige de piston (18) est en un matériau à aimantation douce et le tube (26) est en un matériau magnétiquement transparent.

8. Unité cylindre-piston selon la revendication 7,
**caractérisée en ce que**
le tube (26) est en un acier inoxydable non magnétique, en particulier en acier austénitique.

9. Unité cylindre-piston selon la revendication 7 ou 8,
**caractérisée en ce que**
l'installation de capteurs (28) comporte des capteurs magnétorésistants, des capteurs inductifs ou des capteurs à courants de Foucault.

10. Unité cylindre-piston selon l'une des revendications 1 à 6,
**caractérisée en ce que**
l'installation de capteurs (28) comporte des capteurs à ultrasons, et
- la tige de piston (18) est en un matériau réfléchissant les ultrasons et le tube (26) est en un matériau transparent aux ultrasons.
